# FASCICULE DE BREVET EUROPEEN

(11) **EP 0 754 817 B1**
(45) Date de publication et mention de la délivrance du brevet: **28.02.2001**
(21) Numéro de dépôt: 96401580.4
(22) Date de dépôt: 17.07.1996
(51) Int. Cl.: E04D 1/30

(54) **Tuile sous-faîtière à pureau transversal variable**
Unterfirstdachziegel mit veränderlichem freiem Querbereich
Under-ridge roof tile with variable open transverse area

(30) Priorité: 20.07.1995 FR 9508930
(43) Date de publication de la demande: 22.01.1997
(73) Titulaire: TUILERIES BRIQUETERIES DU LAURAGAIS GUIRAUD FRERES Société Anonyme, 11400 Castelnaudary (FR)
(72) Inventeur: Guiraud, Laurent, 31170 Tournefeuille (FR)
(74) Mandataire: Serin, Jean-Pierre

(56) Documents cités:
- DE-C- 207 165
- DE-C- 262 914
- FR-A- 2 328 085
- FR-A- 2 525 261
- FR-A- 2 594 159
- FR-A- 2 691 733

## Description

L'invention concerne une tuile sous-faîtière à pureau transversal variable comportant d'un seul tenant :
- une partie, dite d'égout, formant une zone d'écoulement des eaux,
- une partie bombée dite de couvert, juxtaposée à la partie d'égout,
- une partie formant closoir s'étendant transversalement dans le prolongement d'une extrémité, dite haute, des parties d'égout et de couvert et comprenant une face supérieure d'appui pour une tuile faîtière,
- et des moyens d'assemblage et d'étanchéité pour l'emboîtement avec des tuiles sous-faîtières de même rang et le recouvrement de tuiles de rang inférieur.

Tuiles de telle sorte sont souvent commercialisées sous le nom tuile romane ayant fait l'objet des dépôts de modèle, à titre d'exemple N° 109 818 du 06.04.1973.

Il a été créé, à l'heure actuelle, des tuiles à emboîtement ou à glissement conçues pour permettre d'obtenir un pureau transversal variable facilitant de façon notable la pose de ces tuiles car elles autorisent de jouer sur les largeurs de recouvrement et d'adapter ces dernières en fonction de la longueur de la toiture. A titre d'exemple, le jeu transversal autorisé entre deux tuiles est actuellement de l'ordre de quatre centimètres.

Toutefois, ce nouveau type de tuiles impose d'utiliser des accessoires de sous-faîtage spécifiques permettant également d'obtenir un recouvrement transversal variable, qui se surajoutent à la gamme d'éléments nécessaires pour la réalisation de toitures, et qui nécessitent, en outre, des accessoires annexes pour la réalisation des rives gauche et droite de ces toitures.

Il est à noter, par ailleurs, que quel que soit le type de tuiles utilisées, classique où à pureau transversal variable, toute toiture doit comporter des tuiles de ventilation, dites tuiles chatières qui constituent donc un accessoire supplémentaire nécessaire à la réalisation de cette toiture.

La présente invention a pour objectif essentiel de réduire le nombre d'accessoires nécessaires à la réalisation d'une toiture et vise à fournir, à cet effet, une tuile sous-faîtière à pureau transversal variable, d'une part, constituant non pas un accessoire mais une réelle tuile se substituant aux tuiles sous-faîtières actuelles intégrant d'un seul tenant un closoir, et d'autre part assurant une fonction de ventilation.

Un autre objectif de l'invention est de fournir une tuile sous-faîtière permettant la pose aisée des tuiles faîtières de la toiture.

A cet effet, l'invention vise une tuile sous-faîtière comportant d'un seul tenant une partie d'égout, une partie de couvert, et une partie de closoir, se caractérisant en ce que la partie formant closoir s'étend sur toute la largeur de ladite tuile et comprend :
- dans le prolongement de la partie de couvert, une paroi dite de couvert présentant une face supérieure plane d'appui pour une tuile faîtière, sensiblement coplanaire avec la génératrice supérieure de ladite partie de couvert,
- dans le prolongement de la partie d'égout, une paroi dite d'égout s'étendant en surélévation par rapport à ladite partie d'égout et comportant une face inférieure présentant au moins une portion de surface plane d'appui sur des éléments de charpente, tels que des liteaux,
- lesdites parois de couvert et d'égout présentant des faces respectivement inférieure et supérieure conjuguées adaptées pour permettre à la paroi de couvert d'une tuile sous-faîtière de coulisser transversalement sur la face supérieure de la paroi d'égout d'une tuile sous-faîtière adjacente, de façon à obtenir un recouvrement de ladite paroi d'égout sur une portion réglable de sa largeur,
- ladite paroi d'égout comportant, à proximité de son bord longitudinal opposé à la paroi de couvert, une gorge longitudinale ménagée dans sa face supérieure, de collection des eaux,
- et lesdites parois de couvert et d'égout comportant , le long de leur bord supérieur transversal, un rebord d'étanchéité en saillie par rapport aux faces supérieures desdites parois, ménagé de façon à obtenir une juxtaposition frontale de la portion du rebord délimitant la paroi de couvert et de celle délimitant la paroi d'égout, dans la position de recouvrement de deux tuiles sous-faîtières adjacentes.

Cette tuile sous-faîtière comporte donc une partie de closoir conçue pour permettre le glissement transversal de la paroi de couvert du closoir d'une tuile sur la paroi d'égout du closoir d'une tuile de même rang, et consiste ainsi en une tuile sous-faîtière à recouvrement transversal variable permettant d'obtenir un pureau latéral variable.

De plus, la plage de réglage du recouvrement transversal s'étend entre une valeur minimale de recouvrement conçue pour obtenir un assemblage étanche entre deux tuiles voisines, et une valeur maximale pour laquelle la paroi de couvert du closoir d'une tuile recouvre totalement la paroi d'égout du closoir d'une tuile voisine. Or, cette plage de réglage est, compte tenu de la largeur de la partie d'égout et donc de la paroi d'égout du closoir, supérieure à la plage de réglage des tuiles à pureau transversal variable actuelles qui est de l'ordre de quatre centimètres.

Or, les tuiles sous-faîtière ne pouvant être utilisées que dans la plage de réglage des tuiles actuelles, la paroi de couvert du closoir de ces tuiles sous-faîtières ne recouvre qu'une portion de la largeur de la paroi d'égout des tuiles voisines, et ce, même en position de recouvrement maximal.

De ce fait, quelle que soit la position de recouvrement, on obtient une zone de ventilation constituée par la portion de surface des parois d'égout du closoir des tuiles non recouvertes par la paroi de couvert du closoir des tuiles adjacentes. Il est à noter, de plus, que cette zone de ventilation se situant au niveau du faîtage de la toiture, elle permet d'obtenir une excellente circulation d'air et un effet de cheminée optimal du fait que la sortie d'air est ménagée au niveau de ce faîtage.

Dans la pratique, la présence de ces zones de ventilation au droit du faîtage permet de diminuer notablement le nombre de tuiles chatières nécessaires à la ventilation des toitures, et même de supprimer ces dernières pour de faibles longueurs de rampants.

Il est à noter, en outre, qu'au droit de cette zone de ventilation et de la portion de recouvrement l'étanchéité est assurée par la présence du rebord d'étanchéité supérieur. L'étanchéité longitudinale est quant à elle assurée par la présence de la gorge longitudinale qui permet de recueillir et de canaliser l'eau.

Ces dispositions permettent d'obtenir une tuile sous-faîtière à pureau transversal variable comportant, en outre, une zone de ventilation, qui satisfait aux normes notamment d'étanchéité imposées par les "documents Techniques Unifiés".

Par ailleurs, la paroi de couvert du closoir comporte une face supérieure plane d'appui pour une tuile faîtière, pouvant présenter, de par la conception de la tuile, une longueur importante qui rend aisée la pose des tuiles faîtières et assure une bonne stabilité de ces dernières.

La paroi d'égout du closoir comporte, quant à elle, une face inférieure formant une face d'appui adaptée pour reposer sur des éléments de charpente de hauteur supérieure à ceux utilisés avec des tuiles sous-faîtières classiques, compte tenu de la surélévation de cette paroi par rapport à la partie d'égout. Dans la pratique et tel que décrit en détail plus loin, ces éléments de charpente sont constitués de trois liteaux, tels qu'actuellement utilisés, superposés.

Selon une autre caractéristique de l'invention, les parois de couvert et d'égout du closoir présentent chacune longitudinalement la forme d'un dièdre délimité par une arête transversale et constitué d'un pan incliné de liaison avec la partie de couvert et d'égout correspondante, et d'un pan d'appui sensiblement parallèle au plan de la tuile :
- le pan incliné du dièdre formant la paroi de couvert présentant une échancrure de forme conjuguée de la partie de couvert, au droit de cette dernière,
- les pans inclinés et d'appui des deux dièdres formant les parois de couvert et d'égout étant séparés par un épaulement longitudinal adapté pour que la paroi de couvert puisse venir en recouvrement transversal de la paroi d'égout.

De plus, le rebord d'étanchéité présente avantageusement un décrochement à distance du bord longitudinal du pan d'appui de la paroi de couvert du closoir opposé à la paroi d'égout dudit closoir, adapté pour que ladite paroi de couvert puisse venir en recouvrement transversal de la paroi d'égout sans engendrer de discontinuité dudit rebord d'étanchéité.

Par ailleurs, la paroi d'égout du closoir comporte préférentiellement une face supérieure présentant des cannelures longitudinales espacées réparties entre la paroi de couvert dudit closoir et la gorge de collection d'eau.

De telles cannelures ont pour fonction de créer des vides de décompression et des canaux d'écoulement d'eau.

Selon une autre caractéristique de l'invention, la partie d'égout comprend :
- un rebord longitudinal au droit de son bord latéral opposé à la partie de couvert,
- au moins une nervure longitudinale délimitant avec le rebord longitudinal un canal d'écoulement d'eaux dans le prolongement de la gorge de la paroi d'égout du closoir, et adaptée pour former une butée transversale pour la partie de couvert d'une tuile de même rang, dans la position de recouvrement transversal minimal de ladite tuile.

D'autres caractéristiques, buts et avantages de l'invention ressortiront de la description détaillée qui suit en référence aux dessins annexés qui en représentent à titre d'exemple non limitatif un mode de réalisation préférentiel. Sur ces dessins qui font partie intégrante de la présente invention :
- la figure 1 est une vue en perspective d'une tuile sous-faîtière conforme à l'invention,
- la figure 2 en est une coupe longitudinale par un plan A,
- les figures 3 et 4 sont des coupes transversales représentant deux tuiles sous-faîtières conformes à l'invention dans leurs positions de recouvrement respectivement maximal et minimal,
- et la figure 5 est une coupe longitudinale de la partie supérieure d'une toiture réalisée au moyen de tuiles à pureau transversal variable et de tuiles sous-faîtières conformes à l'invention.

La tuile sous-faîtière représentée à la figure 1 est réalisée d'un seul tenant par le procédé traditionnel de pressage et comprend trois parties : une partie bombée convexe 1, de couvert, juxtaposée latéralement à une partie plane d'égout 2 formant une zone d'écoulement des eaux, et une partie formant closoir s'étendant transversalement sur la totalité de la largeur de la tuile, dans le prolongement des extrémités hautes des parties de couvert 1 et d'égout 2.

En premier lieu, la partie de couvert 1 comporte deux tronçons longitudinaux 4, 5 séparés par un épaulement transversal 6 adapté pour que le tronçon supérieur 4 soit décalé vers le haut par rapport au tronçon inférieur.

Cette partie de couvert 1 comporte, en outre, à faible distance de son extrémité basse, une nervure transversale 7 en saillie par rapport à la face inférieure du tronçon inférieur 5.

La partie d'égout 2 est quant à elle sensiblement plus courte que la partie de couvert 2 et son extrémité basse s'étend dans un même plan transversal que la nervure 7 de ladite partie de couvert. De plus, cette partie d'égout 2 comporte, au niveau de cette extrémité basse, une nervure transversale 8 formant la continuité de la nervure transversale 7.

La partie d'égout 3 comporte, en outre, un rebord longitudinal 9 au droit de son bord latéral opposé à la partie de couvert 1 . Elle comporte également des nervures longitudinales telles que 10, 11 disposées de façon à former des butées transversales respectivement pour les tronçons supérieur 4 et inférieur 5 de la partie de couvert 1 d'une tuile adjacente, dans la position de recouvrement transversal minimal de cette tuile.

Le closoir 3 présente, dans le prolongement de chacune des parties de couvert 1 et d'égout 2, la forme de dièdres délimités par une arête transversale et comportant chacun un pan incliné, respectivement 12 et 13 de liaison avec lesdites parties de couvert et d'égout, et un pan d'appui respectivement 14 et 15.

En outre, ces deux dièdres sont séparés par un épaulement longitudinal 16 adapté pour que les pans inclinés 13 et d'appui 15 disposés dans le prolongement de la partie d'égout 2 et formant la paroi d'égout du closoir 3 soient en retrait par rapport aux pans inclinés 12 et d'appui 14 disposés dans le prolongement de la partie de couvert et formant la paroi de couvert du closoir 3, de façon que la paroi de couvert du closoir 3 d'une tuile puisse glisser transversalement sur la paroi d'égout du closoir 3 d'une tuile adjacente.

De plus, le pan incliné 12 de la paroi de couvert du closoir 3 présente, tel que représenté aux figures 3 et 4, une échancrure 17 de forme conjuguée de la partie de couvert 1, au droit de cette dernière. Le pan d'appui 14 de cette paroi de couvert du closoir 3 s'étend quant à lui dans un même plan que la génératrice du tronçon supérieur 4 de la partie de couvert 1 de façon à former une face d'appui plane pour les tuiles faîtières.

Par ailleurs, le pan d'appui 15 de la paroi d'égout du closoir 3 comporte une face inférieure plane d'appui sur des éléments de charpente pouvant consister, tel que représenté à la figure 5, en trois liteaux tels que 18, de section classique, superposés.

Cette paroi d'égout du closoir 3 comporte, en outre, une gorge longitudinale 19 ménagée dans la face supérieure des pans inclinés 13 et d'appui 15, à proximité de son bord longitudinal opposé à la paroi de couvert du closoir 3. Tel que représenté à la figure 1, cette gorge 19, adaptée pour recueillir et canaliser l'eau, est disposée dans l'alignement d'un canal d'écoulement d'eau délimité par la nervure 10 et le bord longitudinal 9 de la partie d'égout 2.

La paroi d'égout du closoir 3 comporte, enfin, des cannelures longitudinales, telles que 20, ménagées dans la face supérieure du pan d'appui 15, et réparties entre la gorge 19 et la paroi de couvert du closoir 3. De telles cannelures 20 ont pour fonction de créer des vides de décompression et des canaux d'écoulement d'eau.

En dernier lieu, le closoir 3 comporte, le long du bord transversal supérieur des pans d'appui 14, 15, un rebord transversal d'étanchéité 21 en saillie par rapport aux faces supérieures desdits pans. Ce rebord d'étanchéité 21 comporte, en outre, un décrochement 22 à distance du bord longitudinal du pan d'appui 14 de la paroi de couvert du closoir 3 opposé à la paroi d'égout, adapté pour que le tronçon en retrait 21a du rebord d'étanchéité 21 d'une tuile, délimité par ce décrochement 22, puisse coulisser devant le tronçon 21b du rebord d'étanchéité 21 d'une tuile adjacente, délimitant le pan d'appui 15 de la paroi d'égout du closoir 3 de cette tuile.

Tel que représenté aux figures 3 et 4, les tuiles sous-faîtières selon l'invention permettent d'obtenir un pureau latéral variable permettant de les utiliser pour la réalisation de toitures comportant des tuiles à pureau latéral variable. Ces figures 3 et 4 représentent les deux positions extrêmes de recouvrement transversal correspondant aux possibilités de réglage transversal autorisées par les tuiles à pureau latéral variable dont la plage de réglage est de l'ordre de 4 cm :
- une position de recouvrement transversal maximal représentée à la figure 3,
- une position de recouvrement transversal minimal représentée à la figure 4 dans laquelle les tronçons supérieur 4 et inférieur 5 de la partie de couvert 1 sont en butée latérale respectivement contre les nervures 10 et 11 de la partie d'égout 2 de la tuile voisine.

Dans chacune de ces positions, et bien entendu dans toute position intermédiaire, ces tuiles sous-faîtières présentent une zone de ventilation 23 consistant en la portion de largeur du pan d'appui 15 de la paroi d'égout du closoir 3 non recouverte par le pan d'appui 14 de la paroi de couvert du closoir 3 de la tuile voisine.

## Revendications

1. Tuile sous-faîtière à pureau transversal variable comportant :
- une partie (2), dite d'égout, formant une zone d'écoulement des eaux,
- une partie bombée (1) dite de couvert, juxtaposée à la partie d'égout (2),
- une partie (3) formant closoir s'étendant transversalement dans le prolongement d'une extrémité, dite haute, des parties d'égout (2) et de couvert (1) et comprenant une face supérieure d'appui pour une tuile faîtière,
- et des moyens (7-11) d'assemblage et d'étanchéité pour l'emboîtement avec des tuiles sous-faîtières de même rang et le recouvrement de tuiles de rang inférieur,
ladite tuile sous-faîtière étant caractérisée en ce que la partie formant closoir (3) s'étend sur toute la largeur de ladite tuile et comprend :
- dans le prolongement de la partie de couvert (1), une paroi (12, 14) dite de couvert présentant une face supérieure plane (14) d'appui pour une tuile faîtière, sensiblement coplanaire avec la génératrice supérieure de ladite partie de couvert (1),
- dans le prolongement de la partie d'égout (2), une paroi (13, 15) dite d'égout s'étendant en surélévation par rapport à ladite partie d'égout et comportant une face inférieure présentant au moins une portion de surface plane d'appui sur des éléments de charpente (18), tels que des liteaux,
- lesdites parois de couvert et d'égout présentant des faces respectivement inférieure et supérieure conjuguées adaptées pour permettre à la paroi de couvert (12, 14) d'une tuile sous-faîtière de coulisser transversalement sur la face supérieure de la paroi d'égout (13, 15) d'une tuile sous-faîtière adjacente, de façon à obtenir un recouvrement de ladite paroi d'égout sur une portion réglable de sa largeur,
- ladite paroi d'égout comportant, à proximité de son bord longitudinal opposé à la paroi de couvert (12, 14), une gorge longitudinale (19) ménagée dans sa face supérieure, de collection des eaux,
- et lesdites parois de couvert et d'égout comportant , le long de leur bord supérieur transversal, un rebord d'étanchéité (21) en saillie par rapport aux faces supérieures desdites parois, ménagé de façon à obtenir une juxtaposition frontale de la portion (21a) du rebord délimitant la paroi de couvert (12, 14) et de celle (21b) délimitant la paroi d'égout (13, 15), dans la position de recouvrement de deux tuiles sous-faîtières adjacentes.

2. Tuile sous-faîtière selon la revendication 1 caractérisée en ce que les parois de couvert (12, 14) et d'égout (13, 15) du closoir (3) présentent chacune longitudinalement la forme d'un dièdre délimité par une arête transversale et constitué d'un pan incliné (12, 13) de liaison avec la partie de couvert (1) et d'égout (2) correspondante, et d'un pan d'appui (14, 15) sensiblement parallèle au plan de la tuile :
- le pan incliné (12) du dièdre formant la paroi de couvert présentant une échancrure (17) de forme conjuguée de la partie de couvert (1), au droit de cette dernière,
- les pans inclinés (12, 13) et d'appui (14, 15) des deux dièdres formant les parois de couvert et d'égout étant séparés par un épaulement longitudinal (16) adapté pour que la paroi de couvert puisse venir en recouvrement transversal de la paroi d'égout.

3. Tuile sous-faîtière selon la revendication 2 caractérisée en ce que le rebord d'étanchéité (21) présente un décrochement (22) à distance du bord longitudinal du pan d'appui (14) de la paroi de couvert du closoir (3) opposé à la paroi d'égout (13, 15) dudit closoir, adapté pour que ladite paroi de couvert puisse venir en recouvrement transversal de la paroi d'égout sans engendrer de discontinuité dudit rebord d'étanchéité.

4. Tuile sous-faîtière selon l'une des revendications précédentes caractérisée en ce que la paroi d'égout (13, 15) du closoir (3) comporte une face supérieure présentant des cannelures longitudinales espacées (20) réparties entre la paroi de couvert (12, 14) dudit closoir et la gorge (19) de collection des eaux d'infiltration.

5. Tuile sous-faîtière selon l'une des revendications précédentes caractérisée en ce que la partie d'égout (2) comprend :
- un rebord longitudinal (9) au droit de son bord latéral opposé à la partie de couvert (1),
- au moins une nervure longitudinale (10, 11) délimitant avec le rebord longitudinal (9) un canal d'écoulement d'eaux dans le prolongement de la gorge (19) de la paroi d'égout (13, 15) du closoir (3), et adaptée pour former une butée transversale pour la partie de couvert (1) d'une tuile de même rang, dans la position de recouvrement transversal minimal de ladite tuile.

6. Tuile sous-faîtière selon l'une des revendications précédentes caractérisée en ce que la partie de couvert (1) comporte deux tronçons longitudinaux (4, 5) séparés par un épaulement transversal (6) adapté pour que le tronçon supérieur (4) soit décalé vers le haut par rapport au tronçon inférieur (5).

## Patentansprüche

1. Firstziegel mit veränderbarem Freifeld in Querrichtung und mit:
- einem als Ablauf bezeichneten Teil (2), das einen Ablaufbereich für Wasser bildet,
- einem als Deckung bezeichneten, gewölbten Teil (1), das neben dem Ablaufteil (2) angeordnet ist,
- einem Teil (3), das ein Schlußstück bildet, das in Querrichtung in der Verlängerung eines Endes des Ablaufteiles (2) und des Deckteiles (1) verläuft, das als oben liegendes bezeichnet wird, und eine obere Anlagefläche für einen Firstziegel aufweist,
- sowie mit Montagemitteln (7 bis 11) und Abdichtmitteln zum Verschachteln mit Firstziegeln derselben Reihe und zum Abdecken von Ziegeln der darunterliegenden Reihe,
wobei der Firstziegel dadurch gekennzeichnet ist, daß das Teil, welches das Schlußstück (3) bildet, sich über die gesamte Breite des Ziegels erstreckt und folgendes umfaßt:
- eine in der Verlängerung des Deckteils (1) liegende, als Abdeckung bezeichnete Wand (12, 14) mit einer flachen oberen Stutzfläche (14) für einen Firstziegel, die im wesentlichen koplanar zur oberen Erzeugenden des Deckteils (1) verläuft,
- eine in der Verlängerung des Ablaufteils (2) ausgebildete, als Ablauf bezeichnete Wand (13, 15), die relativ zum Ablaufteil überhöht ist und eine untere Fläche umfaßt, die wenigstens einen flachen Abschnitt zum Abstützen auf Tragwerkelementen (18), wie Dachlatten ausbildet,
- wobei die Deck- und Ablaufwände jeweils miteinander verbundene untere und obere Flächen bilden, die dazu eingerichtet sind, ein Quergleiten der Deckwand (12, 14) eines Firstziegels auf der oberen Fläche der Ablaufwand (13, 15) eines benachbarten Firstziegels derart zuzulassen, daß ein Abdecken der Ablaufwand über einem in seiner Größe verstellbaren Bereich ihrer Länge erreicht wird,
- wobei die Ablaufwand nahe ihrem der Deckwand (12, 14) gegenüberliegenden Längsrand eine in ihrer oberen Fläche ausgebildete Längsvertiefung (19) zum Sammeln von Wasser aufweist,
- und die Deck- sowie Ablaufwände längs ihrem oberen Querrand eine relativ zu den oberen Flächen der Wände vorstehende Dichtkante (21) aufweisen, die so ausgebildet ist, daß der Abschnitt (21a) der Kante, welche die Deckwand (12, 14) begrenzt, und der Abschnitt (21b), der die Ablaufwand (13, 15) begrenzt, in der Abdeckposition zweier benachbarter Firstziegel stirnseitig nebeneinander liegen.

2. Firstziegel nach Anspruch 1, dadurch gekennzeichnet, daß die Deckwand (12, 14) und die Ablaufwand (13, 15) des Schlußstücks (3) jeweils in Längsrichtung die Form eines Dieders aufweisen, das durch eine Querkante begrenzt ist und aus einem geneigten Feld (12, 13) zur Verbindung mit dem entsprechenden Deckteil (1) bzw. Ablaufteil (2) und aus einem im wesentlichen parallel zur Ebene des Ziegels verlaufenden Stützfeld (14, 15) besteht:
- wobei das geneigte Feld (12) des Dieders die Deckwand bildet, welche eine Ausnehmung (17) einer Form aufweist, die dem Deckteil (1), senkrecht zu letzterern, zugeordnet ist,
- die geneigten Felder (12, 13) und die Stützfelder (14, 15) der beiden Dieder, welche die Deck- und Ablaufwände bilden, durch eine Längsschulter (16) voneinander getrennt sind, die dazu eingerichtet ist, daß die Deckwand mit der Ablaufwand quer zur Überdeckung gebracht werden kann.

3. Firstziegel nach Anspruch 2, dadurch gekennzeichnet, daß die Dichtkante (21) einen Absatz (22) aufweist, der in einem Abstand vom Längsrand des Stützfeldes (14) der Deckwand des Schlußstücks (3) gegenüber der Ablaufwand (13, 15) des Schlußstücks verläuft und dazu eingerichtet ist, daß die Deckwand in Querrichtung zur Überdeckung mit der Ablaufwand gebracht werden kann, ohne eine Unterbrechung der Dichtkante zu bewirken.

4. Firstziegel nach einem der vorhergehenden Ansprüche, dadurch gekennzeichnet, daß die Ablaufwand (13, 15) des Schlußstücks (3) eine obere Fläche umfaßt, die in einem Abstand voneinander verlaufende Längsrillen (20) aufweist, die zwischen der Deckwand (12, 14) des Schlußstücks und der Vertiefung (19) zum Sammeln von Sickerwasser verteilt sind.

5. Firstziegel nach einem der vorhergehenden Ansprüche, dadurch gekennzeichnet, daß das Ablaufteil (2) folgendes umfaßt:
- eine Längskante (9), die rechtwinklig zu ihrem dem Deckteil (1) gegenüberliegenden Seitenrand verläuft,
- mindestens eine Längsrippe (10, 11), welche mit der Längskante (9) einen Wasserablaufkanal in der Verlängerung der Vertiefung (19) der Ablaufwand (13, 15) des Schlußstücks (3) bildet und dazu eingerichtet ist, einen in Querrichtung verlaufenden Anschlag für das Deckteil (1) eines Ziegels aus derselben Reihe in der kleinsten Position zum Querüberdecken des Ziegels zu bilden.

6. Firstziegel nach einem der vorhergehenden Ansprüche, dadurch gekennzeichnet, daß das Deckteil (1) zwei Längsabschnitte (4, 5) umfaßt, die durch eine Querschulter (6) voneinander getrennt sind, die zum Versetzen des oberen Abschnitts (4) relativ zum unteren Abschnitt (5) nach oben ausgelegt ist.

## Claims

1. A sub-ridge tile of variable transverse bare, consisting of:
- a part (2) known as a drain part, forming a water-runoff zone,
- a convex part (1) known as a covering part, juxtapositional to the drain part (2),
- a part (3) forming an enclosing portion extending transversely within the extension of an end, known as the high end, of the drain part (2) and covering part (1) and comprising an upper surface for supporting a ridge tile,
- and means (7-11) of assembly and sealing for fitting together with sub-ridge tiles in the same course and overlapping tiles in the course below,
the said sub-ridge tile being characterised in that the part forming an enclosing portion (3) extends over the whole width of the said tile and comprises:
- within the extension of the covering part (1), a wall (12, 14) known as a covering wall having a planar upper surface (14) for supporting a ridge tile, substantially coplanar with the upper generatrix of the said covering part (1),
- within the extension of the drain part (2), a wall (13, 15) known as a drain wall, extending in superelevation relative to the said drain part and consisting of an inferior surface having at least one portion of planar surface for support on frame members (18), such as battens,
- the said covering walls and drain walls respectively having twinned lower and upper surfaces which are suitable for allowing the covering wall (12, 14) of a sub-ridge tile to slide transversely over the upper surface of the drain wall (13, 15) of an adjacent sub-ridge tile so as to achieve overlapping of the said drain wall over an adjustable portion of its width,
- the said drain wall comprising, near its longitudinal edge opposite the covering wall (12, 14), a longitudinal groove (19) disposed within its upper surface, for collecting water,
- and the said covering walls and drain walls comprising, the length of their transverse upper edge, a sealing ledge (21) projecting relative to the upper surfaces of the said walls, disposed so as to obtain a frontal juxtaposition of the portion (21a) of the ledge delimiting the covering wall (12, 14) and that (21b) delimiting the drain wall (13, 15) in the overlapping position of two adjacent sub-ridge tiles.

2. A sub-ridge tile according to Claim 1, characterised in that the covering walls (12, 14) and drain walls (13, 15) of the enclosing portion (3) are each dihedral in shape longitudinally, delimited by a transverse ridge and composed of an inclined panel (12, 13) linking with the corresponding covering part (1) and drain part (2), and of a support panel (14, 15) substantially parallel to the plane of the tile:
- the inclined panel (12) of the dihedral forming the covering wall having a cutout portion (17), the shape of which is twinned by the covering part (1), facing the latter,
- the inclined panels (12, 13) and support panels (14, 15) of the two dihedrals forming the covering walls and drain walls being separated by a longitudinal shoulder (16) suitable for the covering wall to be able transversely to overlap the drain wall.

3. A sub-ridge tile according to Claim 2, characterised in that the sealing ledge (21) has a kink (22) at a distance from the longitudinal edge of the support panel (14) of the covering wall of the enclosing portion (3) opposite the drain wall (13, 15) of the said enclosing portion, suitable for the said covering wall to be able transversely to overlap the drain wall without producing discontinuity of the said sealing ledge.

4. A sub-ridge tile according to one of the preceding claims, characterised in that the drain wall (13, 15) of the enclosing portion (3) consists of an upper surface having horizontally-spaced longitudinal grooves (20) distributed between the covering wall (12, 14) of the said enclosing portion and the groove (19) for collecting percolating water.

5. A sub-ridge tile according to one of the preceding claims, characterised in that the drain part (2) comprises:
- a longitudinal ledge (9) facing its lateral edge opposite the covering part (1),
- at least one longitudinal rib (10, 11) delimiting, together with the longitudinal ledge (9), a water runoff channel within the extension of the groove (19) of the drain wall (13, 15) of the enclosing portion (3), and suitable for forming a transverse stop for the covering part (1) of a tile in the same course, in the minimal transverse overlapping position of the said tile.

6. A sub-ridge tile according to one of the preceding claims, characterised in that the covering part (1) consists of two longitudinal sections (4, 5) separated by a transverse shoulder (6) suitable for the upper section (4) to be upwardly offset relative to the lower section (5).
